# EUROPÄISCHE PATENTSCHRIFT

(11) **EP 1 373 091 B1**
(45) Veröffentlichungstag und Bekanntmachung des Hinweises auf die Patenterteilung: **03.08.2005**
(21) Anmeldenummer: 02719658.3
(22) Anmeldetag: 28.02.2002
(51) Int. Cl.: B65D 75/66, G09F 3/03

(54) **SICHERHEITSMERKMALE**
SECURITY FEATURES
CARACTERES DISTINCTIFS DE SECURITE

(30) Priorität: 01.03.2001 DE 10111847
(43) Veröffentlichungstag der Anmeldung: 02.01.2004
(73) Patentinhaber: WHD elektronische Prüftechnik GmbH, 01139 Dresden (DE)
(72) Erfinder: PUTTKAMMER, Frank, 01640 Coswig (DE)
(74) Vertreter: Heitsch, Wolfgang
(86) Internationale Anmeldenummer: PCT/DE2002/000748
(87) Internationale Veröffentlichungsnummer: WO 2002/070367

(56) Entgegenhaltungen:
- EP-A- 0 317 202
- EP-A- 0 753 623
- EP-A- 0 905 665
- US-A- 5 112 672

## Beschreibung

Die Erfindung betrifft Sicherheitsmerkmale, vorzugsweise Verbindungen, beispielsweise als Banderolen, Etiketten, Verschlüsse für Blister und flächenhafte Markierungen zum Verbinden von Trennstellen an Produkten oder Produktverpackungen zur Identifikation der Originalität von Produkten.

Durch Produktpiraterie und unautorisierte Produktion von diversen Markenprodukten, beispielsweise in der Arzneimittel-, Textil- und Kosmetikindustrie sowie in der Ersatzteilbranche erwachsen den Originalproduzenten enorme materielle Schäden und Image-Verluste. Bei der Produktpiraterie und unautorisierten Produktion von hochpreisigen Konsumgütem, welche nicht der Qualität des Originals entsprechen, ist sowohl dem Hersteller als auch einem Großteil der Verbraucher daran gelegen, die Waren auf Echtheit prüfen zu können. Hierzu werden diese üblicherweise mit sichtbaren Sicherheitsmerkmalen versehen. Als Sicherheitsmerkmale werden beispielsweise Hologramme auf die Produkte aufgebracht. Eine weitere Möglichkeit besteht darin, die Verpackungen der Produkte mit Sicherheitsmerkmalen zu versehen. Beispielsweise werden zum Öffnen der Verpackungen um das Verpackungsmaterial herum Fäden, Bänder oder Schnüre eingelegt oder Banderolen über Trennstellen geklebt. Als Sicherheitsmerkmal sind diese sogenannten Verschluss- und Aufreißmittel meist andersfarbig gestaltet, mit einer fühlbaren Materialstärke ausgestattet und teilweise mit einer scharfen, spürbaren Kante versehen. Ein Ende der Aufreißfäden ist meist als eine frei heraushängende, für den Benutzer bequem greifbare Lasche ausgebildet. Auch die Gestaltung dieser Lasche - beispielsweise deren Form, Länge oder Breite - wird als Originalitätsnachweis verwendet.

Obwohl bei nicht hochwertigen Produkten meist auf diesen Aufwand verzichtet wird und oftmals der Aufreißfaden aus demselben Material wie die Verpackung besteht, ist immer häufiger zu beobachten, dass die bisher angewandten Merkmale zur Kennzeichnung der Originalität nicht ausreichen, um das Original wirksam zu schützen. Aufgrund der fortschreitenden Entwicklung der auch für den Fälscher zugänglichen Techniken sind die Originalitäts- und Sicherheitsmerkmale jedoch leicht nachzuahmen und herzustellen. Die Forderung nach Erhöhung der technologischen Hürde für Fälscher wird immer größer.

In vielen Wirtschaftsbranchen erleiden die Hersteller erhebliche Verluste durch sogenannte "graue Ware". Dabei haben die Verbraucher meist hinsichtlich der "grauen Ware" kein besonderes Interesse an einer Echtheitsprüfung. Die Ware entspricht dem Original und ist in der Regel zu einem wesentlich tieferen Preis erhältlich. Hier liegt das Hauptinteresse an einer Echtheitsprüfung bei dem Hersteller. Es werden hier verdeckte und humanvisuell nicht erkennbare Sicherheitsmerkmale bevorzugt eingesetzt. Die Verbraucher werden durch Designänderungen nicht verunsichert. Die Unkenntnis der Art und Lage der Sicherheitsmerkmale soll verhindern, dass sich der Fälscher bei der Herstellung z. B. der Verpackung für "graue Ware" auf die Prüftechnik und Prüfgeräte einstellen kann.

Ein generelles Problem sowohl bei der Produktpiraterie als auch bei der unautorisierten Produktion stellt die unautorisierte Herstellung von Verpackungen und Umverpackungen oder aber auch der Diebstahl derer, mit denen die Fälschungen oder die graue Ware verpackt werden und damit Originalität vorgetäuscht wird, dar.

Die WO 99/43556 A1 beschreibt verschiedene Sicherheitsmerkmale für Verpackungen mit einem oder mehreren Perforationslöchern, wobei diese beispielsweise Firmenlogos darstellen. Weiterhin werden Aufreißfäden mit einzelnen metallisierten Abschnitten verwendet, wobei sich innerhalb dieser metallisierten Abschnitte demetallisierte Zonen, welche insbesondere Figuren oder Buchstaben darstellen, befinden und/oder die metallisierten Abschnitte Hologramme darstellen. Aber auch die Kombination des optisch wirksamen Sicherheitsmerkmals mit einer elektrisch wirksamen Merkmalsfarbe zur Kodierung von Informationen wird beschrieben.

In der DE 198 08 288 A1 wird vorgeschlagen, einzelne Abschnitte des Aufreißfadens vorzugsweise mit einer Beschichtungsdicke von 70 nm bis 200 nm zu metallisieren und innerhalb dieser metallisierten Abschnitte wiederum Zonen zu demetallisieren, beispielsweise Figuren oder Buchstaben darstellend. Eine Kompatibilität zu den bisher verwendeten Herstellungsmethoden und technologischen Herstellungsgeschwindigkeiten ist nicht gegeben. Durch die Strukturierung mittels Masken oder anderer Abdeckungen wird keine genügend hohe Auflösung erreicht bzw. sind deren Nutzungsdauer zu gering.

Bekannt sind außerdem Metallisierungsbeschichtungen, hergestellt durch Drucken. Beschichtungen hergestellt mittels metallischer Druckfarben lassen eine höhere Auflösung je nach Druckart, beispielsweise bei Streudrucken zu. Die Bindemittelauswahl ermöglicht die Einstellung der partiellen Flächenwiderstände. Die Brillanz der Oberfläche liegt unter der durch Vakuumbeschichtungsverfahren hergestellten Oberflächen. Für Sicherheitsmerkmale, realisiert durch Metallisierungen mit partiellen Flächenwiderstandsänderungen bei gleichzeitiger höchstmöglicher Brillanz der Oberfläche, stehen keine anwendbaren industriellen Technologien, insbesondere Vakuumtechnologien zur Verfügung, weil die üblichen Verarbeitungs- bzw. Herstellungsgeschwindigkeiten von ≥ 500 m/min nicht erreicht werden.

Alle vorbeschriebenen, verschiedenen Sicherheitsmerkmale, -vorkehrungen und Techniken werden in zunehmendem Maße von Fälschern in großen Maßstäben beherrscht und zumeist schon industriell angewendet, so dass zunehmend auf allen Märkten Fälschungen und "graue Ware" in Größenordnungen angeboten werden.

Aufgabe der Erfindung ist es neben der Überwindung der Nachteile aus dem Stande der Technik, Verbindungen - wie sie nachfolgend im einzelnen zu definieren sind - zur Identifikation der Originalität von Produkten vorzuschlagen. Aus der wahlweisen, nur dem Hersteller bzw. dem befugten Kontrollorgan bekannten Kombination von metallisierten Flächen, Flächenbrillanz, elektrisch leitfähigen Flächen und Flächenwiderstandsänderungen, sind für den Fälscher nicht überwindbare technologische Hürden vorzuschlagen.

Eingangs der Erfindungsbeschreibung sollen nachstehend Begriffe definiert werden, wie sie durchgehend auch in den Patentansprüchen verstanden werden. Als Verbindungen werden im Folgenden beispielsweise die verschiedenartigsten flächenhaften Markierungen zum Verbinden von Trennstellen an Produkten oder Produktverpackungen, Etikettierungen, Banderolen und Verschlüsse für Blister und dergleichen zusammengefasst bezeichnet. Unter flächenhafter Metallisierung wird eine homogen metallisierte Fläche mit einer homogenen Oberflächenbrillanz verstanden. Unter streuhafter Metallisierung ist eine nicht homogen metallisierte Fläche oder eine homogen metallisierte Fläche mit Demetallisierungen oder eine homogen metallisierte Fläche mit inhomogener Oberflächenbrillanz oder eine homogen metallisierte Fläche mit inhomogener Oberflächenbrillanz und Demetallisierungen zu verstehen. Als Substrat bzw. Trägersubstrat wird jegliches Material bezeichnet, auf oder in welches Kodiermittel zur Sicherung und/oder Kodierung an- oder einzubringen sind, wobei unter Material beispielsweise Kunststoff- bzw. Metallfolie, Papier, Pappe und Textilgewebe zu verstehen sind. Unter Kodiermittel werden im Folgenden in dieser Beschreibung und in den Patentansprüchen Mittel zur Sicherung und Kodierung verstanden mit elektrischen, optischen oder magnetischen Wirkweisen.

Die erfindungsgemäßen Sicherheitsmerkmale sind aus mehreren verschiedenen Komponenten, Kodiermittel und elektrisch leitenden Schichten aufgebaut, wobei diese in unterschiedlicher Anordnung mit einem Trägersubstrat verbunden sind. Schichten an sich bekannter elektrisch leitender Polymere finden Anwendung. Diese Sicherheitsmerkmale stellen gemäß dieser Erfindung oben näher definierte Verbindungen dar.

Voraussetzung für die Nutzung von elektrisch leitenden Polymerschichten in Kombination mit einer Metallisierungsschicht ist eine deutliche Differenz zwischen den Flächenwiderständen (≈ 100 kΩ / □), insbesondere ist ein sehr hoher elektrischer Flächenwiderstand der Metallisierungsschicht gefordert (≈ 200 kΩ / □). Die marktüblichen und angewendeten Technologien zur Metallisierung erreichen geringe Flächenwiderstände. Insbesondere die Beschichtung mittels elektrisch leitendem Polymer, z. B. Polyethylendioxythiophenpolystyrolsulfonat (PEDT/PSS) in Kombination mit einer Metallisierungsschicht ist als technologische Hürde für Fälscher zu nutzen, wobei sich das PEDT/PSS durch einen Flächenwiderstand im Bereich von 15-100 kΩ / □ auszeichnet. Auf PE-Folien wird unter Nutzung eines Primers ein Flächenwiderstand von 50 kΩ / □ erzielt.

Die Polymerschicht wird flächenhaft oder partiell aufgetragen, wobei sie vorzugsweise flächenmoduliert oder als Streudruck appliziert wird. Auf Grund der sich partiell ändernden Flächenwiderstände entsteht eine lesbare Kodierung. Diese wiederum lässt sich problemlos auf unterschiedliche Art detektieren, insbesondere mittels kapazitiver Kopplung. Vorteilhaft ist eine mögliche maschinelle physikalische Zweifachprüfung des elektrisch leitenden Polymers PEDT/PSS, welche zum einen die elektrische Leitfähigkeit, zum anderen die optische Eigenschaft beispielsweise im IR-Bereich detektiert. Die IR-Eigenschaften sind mit steigender Wellenlänge (> 900 nm) sowie vom Auftragsgewicht bzw. der Schichtdicke effektiv nutzbar. Durch Absorption und Wellenlängenänderung sind messbare Kenngrößen gegeben. Durch diese Zweifachprüfung wird die Wahrscheinlichkeit der Identifikation von Fälschungen bzw. die Fehlerrate der nicht erkannten Fälschungen oder aber auch die Fehlerrate der echten als Fälschung erkannten Produkte wesentlich verringert.

Eine erfindungsgemäß zu verwendende metallisierte Fläche - insbesondere mit hoher Brillanz, bei der davon auszugehen wäre, dass diese eine gute elektrische Leitfähigkeit besitzt, welche ein elektrisch leitendes Sicherheitsmerkmal beinhalten könnte oder aber selbst über kodierte Flächenwiderstandsänderungen ein Sicherheitsmerkmal darstellt - stellt eine weitere Hürde für einen Fälscher dar, da die Aufgabe, Funktion und Wirkungsweise der metallisierten Fläche weder zu vermuten noch offensichtlich sind.

Im Einzelnen betrifft die Erfindung Sicherheitsmerkmale, vorzugsweise Verbindungen, beispielsweise Banderolen, Etiketten, Verschlüsse für Blister und flächenhafte Markierungen zum Verbinden von Trennstellen an Produkten oder Produktverpackungen zur Identifikation der Originalität von Produkten. Die Verbindungen bestehen aus Substraten, aus flächenhaft oder streuhaft metallisierten Applikationen mit einem definierten Flächenwiderstand und aus elektrisch leitenden Polymeren, ebenfalls mit einem definierten Flächenwiderstand. Gemäß der Erfindung ist der Flächenwiderstand der flächenhaft oder streuhaft metallisierten Applikationen größer als 200 kΩ / □ und der Flächenwiderstand von elektrisch leitenden Polymeren liegt in einer Größenordnung von 15 bis 100 kΩ / □. Die Differenz zwischen den Flächenwiderständen der Applikationen und der elektrisch leitenden Polymere ist größer als 100 kΩ / □.

Der Aufbau der Verbindungen - also die Anordnung von Substraten, elektrisch leitenden Polymeren, flächenhaft oder streuhaft metallisierten Applikationen, Schutzschichten, Trennmitteln und/oder Kleberschichten - wird je nach Bestimmung gewählt, wobei die einzelnen Schichten untereinander austauschbar sind. Als Trennmittel finden vorzugsweise silikonisierte Schichten oder aber Transferbänder bzw. -schichten Anwendung.

Je nach Verwendungszweck und angewandter Herstellungstechnologie kommen Primer zum Einsatz, wobei die Primer sowohl als Haftvermittler dienen als auch gemäß der Erfindung zum Glätten von aufgetragenen Substraten geeignet sind. Die elektrisch leitenden Polymere, die flächenhaft oder streuhaft metallisierten Applikationen, die Substrate, gegebenenfalls auch die Schutzschichten und die Primer werden erfindungsgemäß als Kodiermittel so angeordnet, dass ihre elektrischen oder optischen oder magnetischen Wirkweisen mittels kapazitiver Kopplung detektierbar sind, also als Kodiermittel Anwendung finden.

Gemäß der Erfindung ist auch vorgesehen, die elektrisch leitenden Polymere partiell oder flächenmoduliert oder partiell-flächenmoduliert aufzutragen. Auch für diesen Fall ist eine daraus entstehende Kodierung kapazitiv detektierbar. Ebenso partiell oder flächenmoduliert oder partiell-flächenmoduliert applizierte flächenhaft oder streuhaft metallisierte Applikationen sind als Kodierung mittels kapazitiver Kopplung detektierbar.

Gemäß der Erfindung sind die Kodiermittel der Sicherheitsmerkmale physikalisch oder chemisch beeinflussbar. Insbesondere durch Energiezuführung in Form von sichtbarem Licht, UV-, IR- oder Wärmestrahlung reagieren die Kodiermittel für den Prüfer wahrnehmbar als Echtheits- bzw. Originalitätsmerkmal entweder in den Aufreißbändem oder in Verbindung mit der Verpackung. Es liegt auch im Bereich der Erfindung, Reaktionsfarben als Kodiermittel zu verwenden, wobei die einzelnen Komponenten von Reaktionsfarben durch Kontaktierung miteinander reagieren und somit als Echtheits- bzw. Originalitätshinweis dienen. Das gemäß der Erfindung einzusetzende elektrisch leitende Polymer ist vorzugsweise ein Polyethylendioxythiophenpolystyrolsulfonat (PEDT/PSS).

Eine besondere Ausgestaltungsform der Erfindung sieht vor, Teilverbindungen zu einer Verbindung zusammenzufügen. Die einzelnen Teilverbindungen können - wie bereits beschrieben - aus Substraten, aus flächenhaft oder streuhaft metallisierten Applikationen und aus elektrisch leitenden Polymeren bestehen, wobei die einzelnen Teilverbindungen ebenfalls aus Schutzschichten, Trennmittelschichten, Kleberschichten und einem Primer bestehen können. Die Auswahl und Anordnung der einzelnen Schichten richtet sich nach der gewünschten Verwendung und nach der Verarbeitungstechnologie. Unterschiedliche Flächenwiderstände einzelner Schichten in den Teilverbindungen liegen auch hier im Bereich der Erfindung. Die gleich oder mit unterschiedlichem Aufbau hergestellten Teilverbindungen ergeben für sich allein oder aber nach ihrer Zusammenfügung zu einer Verbindung Kodierungen und dienen somit der kodierten Kennzeichnung von Produkten, Produktteilen oder Produktverpackungen. Werden Kodierungen erst durch die Zusammenfügung von Teilverbindungen gebildet, so ist deren passgenaue Zusammenbringung eine wesentliche Voraussetzung. Sämtliche Kodiermittel auf den Teilverbindungen und auf den Verbindungen können auf der aufzubringenden Fläche unterschiedlich ausgerichtet sein.

Die Erfindung wird im Folgenden anhand der in den Zeichnungen dargestellten Ausführungsbeispiele näher erläutert und beschrieben. Die Zeichnungen zeigen:
- Figur 1a: schematische Draufsicht eines Tabletten-Blisters mit Verschluss
- Figur 1b: schematische Teildarstellung einer Banderole am Produkt
- Figur 1c: schematische Teildarstellung einer Verbindung zweier Produkt-Komponenten mittels Etikett
- Figur 1d: schematisierte Teildarstellung eines Verschlussstreifens eines Tabletten-Blisters
- Figur 1e: schematisierte Teildarstellung einer Banderole mit Kodierung
- Figur 2a bis 2c: schematischer Schichtaufbau verschiedener Varianten von Verbindungen
- Figur 3a bis 3c: weitere Varianten eines schematischen Schichtaufbaus von Verbindungen
- Figur 4a und 4b: Warenfluss bei der Herstellung von Verbindungen und "Abzweigung" im Warenfluss
- Figur 5: schematische Darstellung einer Zweikomponenten-Verbindung
- Figur 6: schematische Darstellung einer kodierten Verbindung aus zwei Komponenten.

### Beispiel 1:

Die Figuren 1a bis 1c veranschaulichen verschiedene verbindende Verschlüsse **1.** Figur 1a veranschaulicht ein konkretes Ausführungsbeispiel einer erfindungsgemäßen Verbindung als Sicherheitsmerkmal anhand eines verbindenden Verschlusses **1** einer Primärverpackung für Medikamente, eines sogenannten Blisters **3.** Das Blister **3** besteht aus einem Formteil zur Aufnahme der Medikamente und eines Verschlusses **1.** Aus dem Blister **3,** für den Kunden durch das Design als Markenartikel bekannt, kann an den Stellen **2** des Verschlusses **1** das Medikament, insbesondere eine Tablette, entnommen werden. In der Regel handelt es sich bei dem Verschluss **1** des Formteils um Aluminiumfolie, da diese zur Tablettenentnahme recht leicht zerstört werden kann und die Tabletten luftdicht abschließt und vor Lichteinfall schützt. Metallisierte Folien benötigen Sollbruchstellen zum leichten Zerstören oder eine leicht zerstörbare Folie zur Entnahme der Tabletten. Figur 1b zeigt eine schematische Teildarstellung einer perforierten Stelle **5** zum Öffnen an einer Seite der Schachtel **4** mit Banderole **22** versehen. Figur 1c zeigt die Darstellung zweier miteinander verklebter Produkt-Komponenten **6; 7,** die mittels Etikett **33** verbunden sind. In der Figur 1d ist eine erfindungsgemäße Verbindung **1; 22; 33** zur Identifikation der Originalität von Produkten **3; 4; 6; 7** schematisch als Teilstück dargestellt. Es enthält im Wesentlichen ein Substrat **10,** eine flächen- oder streuhaft metallisierte Applikation bzw. Applikationsschicht **13** und ein elektrisch leitendes Polymer **12** mit einem Flächenwiderstand in der Größenordnung von 15-100 kΩ / □, wobei die Differenz zwischen dem Flächenwiderstand der flächen- oder streuhaft metallisierten Schicht **13** und dem Flächenwiderstand des elektrisch leitenden Polymers **12** größer als 100 kΩ / □ ist. Die Schichten sind wahlweise austauschbar. In Abwandlung der soeben beschriebenen Ausführung ist das Substrat **10** mit einer flächenhaft metallisierten Schicht **13** mit einem Flächenwiderstand größer als 200 kΩ / □ versehen. Das humanvisuell nicht sichtbare elektrisch leitende Polymer **12 -** hier ein Polyethylendioxythiophenpolystyrolsulfonat - gibt hier den Hersteller und das Herstellungsdatum an und ist in Figur 1 e dargestellt.

### Beispiel 2:

Figur 2a stellt eine weitere Variante der Verbindung **1; 22; 33** dar. Ein Substrat **10** ist mit einem Primer **11** geglättet. Auf diesem befindet sich das elektrisch leitende Polymer **12,** welches wiederum falls notwendig mit einem Primer **11** versehen ist. Darauf folgt die metallisierte Schicht **13** und falls anwendungsbedingt gewünscht eine abschließende Schutzschicht **14,** wobei auch zwischen der metallisierten Schicht **13** und der Schutzschicht **14** ein Primer **11** erforderlich sein kann. Auf der Schutzschicht **14** kann auch ein farblicher Lack - in der Figur 2a nicht dargestellt - zur optischen Veredelung aufgetragen sein. Es ist auch denkbar, dass die Schutzschicht **14** aus einer solchen Lackschicht besteht. Die Lage des elektrisch leitenden Polymers **12** kann mit der metallisierten Schicht **13** vertauscht werden. Die verwendeten Primer **11** können jeweils auch als Haftvermittler wirken. Zusätzlich enthält die Verbindung **1; 22; 33** eine Kleberschicht **15** zur Verbindung mit Produkten **3; 4; 6; 7.** Wird die Verbindung **1; 22; 33** mit einem Produkt **3; 4; 6; 7** verpresst oder gesiegelt, kann auf die Kleberschicht **15** verzichtet werden. Da die Verbindung **1; 22; 33** meist auf Rollen gewickelt wird, ist es sinnvoll, eine Seite dessen mit einem Trennmittel **9,** insbesondere einem Silikonfilm, zu versehen. Als Trennmittel **9** kann die Verbindung **1; 22; 33** auch mit einem Transferband **16** (Figur 2c) versehen werden, wobei das Transferband **16** Justagemittel **8,** beispielsweise Perforationen, Magnetspuren oder optische Marken zum positionsgenauen Applizieren der Verbindung **1; 22; 33** mit Produkten **3; 4; 6; 7** enthält. Alternativ zur beschriebenen Version ist eine weitere Ausgestaltungsform in Figur 2b dargestellt. Das Substrat **10** ist beidseitig beschichtet, wobei auf der einen Seite des Substrats **10** sich ein elektrisch leitendes Polymer **12** und auf der anderen Seite die metallisierte Schicht **13** befindet. Eine weitere Variante zeigt Figur 2c. Zwei Teilverbindungen **30; 31** werden unabhängig voneinander hergestellt und miteinander verbunden. Die Teilverbindungen **30; 31** sind beispielsweise verklebt oder verpresst oder gesiegelt und bilden zusammengefügt die Verbindung **1; 22; 33.** Die eine Teilverbindung **30** besteht neben anderen Schichten aus einem Substrat **10** und dem elektrisch leitenden Polymer **12** und die andere Teilverbindungen **31** im Wesentlichen aus einem Substrat **10** und der metallisierten Schicht **13.** Je nach beabsichtigter künftiger Verwendung und je nach technologischen Möglichkeiten sind die wesentlichen Schichten der Teilverbindungen **30; 31** untereinander austauschbar und die Teilverbindungen **30; 31** sind an unterschiedlichen Stellen zusammenfügbar.

### Beispiel 3:

In einer weiteren Ausgestaltungsform der Verbindung **1; 22; 33** bzw. der Teilverbindungen **30; 31** ist das elektrisch leitende Polymer **12** flächenmoduliert appliziert. Die Figur 3a verdeutlicht den schematischen Aufbau eines Teilstücks einer Verbindung **1; 22; 33.** Auf Grund der unterschiedlichen Auftragsstärke und der sich daraus ergebenden sich ändernden Flächenwiderstände entsteht eine Kodierung. In diesem Ausführungsbeispiel repräsentieren die modulierten Flächenwiderstände eine spezifische Kodierung des Herstellers. (hierzu Figur 3a).

### Beispiel 4:

Dieses Beispiel beschreibt eine Verbindung **1; 22; 33** bzw. Teilverbindungen **30; 31,** ähnlich dem in Beispiel 6 beschriebenen, wobei das elektrisch leitende Polymer **12** partiell aufgetragen ist. Wie in Figur 3b dargestellt, ergeben die partiellen Aufträge von Polymer **12** partiell sich ändernde Flächenwiderstände, die wiederum als Kodierungen dienen und Produktionsdaten wie logistische Wege, Chargen, Bestimmungsorte, Produktklassen oder Seriennummern darstellen können.

### Beispiel 5:

Variiert aus den Beispielen 3 und 4 wird anhand der Figur 3 c eine weitere Ausgestaltungsform einer Verbindung **1; 22; 33** bzw. Teilverbindungen **30; 31** dargestellt. Das elektrisch leitende Polymer **12** ist partiell aufgetragen und die jeweiligen Abschnitte der partiellen Aufträge sind flächenmoduliert appliziert. Auf Grund der sich dadurch partiell ändernden Flächenwiderstände entsteht eine Kodierung, welche den Hersteller und das Herstellungsdatum darstellt und durch die flächenmodulierten Abschnitte entsteht eine Kodierung, welche eine spezifische Kodierung des Herstellers repräsentiert.

### Beispiel 6:

Nach diesem Ausführungsbeispiel werden eine oder mehrere Kodierungen, kombiniert nach den Beispielen 3, 4 und/oder 5, vorgeschlagen, wobei diese in unterschiedlichen Flächenrichtungen realisiert werden. So wird beispielsweise das elektrisch leitende Polymer **12** in einer Flächenrichtung partiell-flächenmoduliert - siehe Beispiel 5 - aufgetragen und in einer anderen Flächenrichtung partiell - siehe Beispiel 4 - appliziert, wobei in beiden Richtungen unterschiedliche Kodierungen entstehen.

### Beispiel 7:

In einer weiteren Ausgestaltungsform der Verbindung **1; 22; 33** bzw. Teilverbindungen **30; 31** wird ein Primer **11** wie das elektrisch leitendes Polymer **12** in den Beispielen 3 bis 6 partiell oder flächenmoduliert oder partiell-flächenmoduliert aufgetragen. Die dadurch entstehende Struktur des Primerauftrags **11** überträgt sich als Masterstruktur auf die aufzubringende Schicht aus elektrisch leitendendem Polymer **12** und/oder eine metallisierte Schicht **13.** Es entstehen Kodierungen wie in den Beispielen 3 bis 6 beschrieben.

### Beispiel 8:

Figur 4a zeigt einen üblichen Warenfluss bzw. Verteilerweg für Verbindungen **1; 22; 33.** Ein autorisierter Hersteller von Sicherheitsmerkmalen stellt die Verbindungen **1; 22; 33** her und liefert diese einem Weiterverarbeiter. Die Möglichkeiten für Produktpiraten oder unautorisierte Produzenten an diese Verbindung **1; 22; 33** zu gelangen sind vielfältig und für den Kontrollierenden leider oft nicht nachvollziehbar. Gemäß der Darstellung in Figur 4a wird die Original-Verbindung **1; 22; 33** beispielsweise während des Transports zum Weiterverarbeiter "abgezweigt". In Figur 4b ist in getrennter Logistik ein Warenfluss, wie durch Anwendung der erfindungsgemäßen Verbindung **1**, bestehend aus zwei oder mehreren Komponenten, dargestellt. Zwei Hersteller von Verbindungskomponenten stellen Teile einer Verbindung **1; 22; 33** her und liefern diese dem Weiterverarbeiter. Diese Teilverbindungen **30; 31** werden vorzugsweise mit üblichen Transferverfahren - dargestellt in Figur 5 - erst beim Weiterverarbeiter miteinander verbunden und stellen jedes für sich Kodierungen oder durch die Kombination miteinander Kodierungen dar. Vorteilhafterweise sollten die Teilverbindungen **30; 31** oder die Kombination der Teilverbindungen **30; 31** kompatibel zu den üblichen Anlagen sein. Durch die Kombination wird eine weitaus höhere Sicherheitsstufe erreicht, da zwei Komponenten über verschiedene Verteilerwege zum Anwender gelangen. Durch die zwei getrennt gelieferten Komponenten entsteht eine sehr hohe Schwelle für Fälscher und Kriminelle oder unautorisierte Produzenten und ist in Fig. 4b durch unterbrochene Pfeile dargestellt. Wie bereits oben erläutert, kann jede Teilverbindung **30; 31** für sich oder aber die Kombination der Teilverbindungen **30; 31** eine Kodierung darstellen. Aus der Kombination zweier Teilverbindungen **30; 31** entsteht eine kodierte Verbindung **1; 22; 33.** Die Entstehung der Kodierung ist in Figur 6 dargestellt. Erst durch das passgenaue Zusammenbringen beider Teilverbindungen **30; 31** entsteht die gewünschte Kodierung, welche die Originalität des Produkts repräsentiert. Verschiedene Kodierungsversionen sind durch gezielten Versatz beim Zusammenbringen beider Teilverbindungen **30; 31** zu erzielen. Die einzelnen Kodiermittel können verschiedene - vorzugsweise elektrische, magnetische, optische Wirkweisen - besitzen. Durch ihre Anzahl, Anordnung, Geometrie und Eigenschaften oder deren Kombination entstehen für den Prüfer detektierbare Kodierungen. In diesem Ausführungsbeispiel stellt die Kodierung der Teilverbindung **30** den Produktionsstandort **20** und die Kodierung der Teilverbindung **31** die Produktionsdaten **21** dar.

### Beispiel 9:

In Abwandlung zu Beispiel 12 sind in dieser bevorzugten Ausführungsvariante die Kodierungen der einzelnen Teilverbindungen **30; 31** unvollständig und ergeben erst in Kombination eine Verbindung **1; 22; 33** mit einer entschlüsselbaren bzw. detektierbaren Kodierung. Insbesondere können die einzelnen Teilverbindungen **30; 31** auch Kodiermittel besitzen, welche physikalisch beeinflussbar sind, beispielsweise durch Energiezuführung, insbesondere in Form von sichtbarem Licht, UV- , IR- oder Wärmestrahlung oder aber auch durch chemische Beeinflussung. Es liegt auch im Bereich der Erfindung, die einzelnen Teilverbindungen **30; 31** mit Komponenten einer Reaktionsfarbe zu versehen, welche bei Kontakt miteinander reagieren.

### Beispiel 10:

Unter Anwendung der in den Beispielen beschriebenen Varianten wird eine Kodierung erst durch das Zusammenbringen einer Verbindung **1; 22; 33** mit dem Produkt **3; 4; 6; 7** aktiviert. Es entsteht eine entschlüsselbare bzw. detektierbare Kodierung durch Kombination der Verbindung **1; 22; 33** mit Markierungen des Produkts **3; 4; 6; 7,** beispielsweise durch die positionsgenaue Anpassung der Verbindung **1; 22; 33** mit dem Produkt **3; 4; 6; 7.**

## Patentansprüche

1. Sicherheitsmerkmale, vorzugsweise Verbindungen **(1; 22; 33)** wie Etikettierungen, Banderolen, Verschlüsse für Blister und flächenhafte Markierungen zum Verbinden von Trennstellen **(8)** an Produkten oder Produktverpackungen zur Identifikation der Originalität von Produkten **(3; 4; 6; 7),** bestehend aus Substraten **(10),** aus flächenhaft oder streuhaft metallisierten Applikationen **(13)** mit einem definierten Flächenwiderstand und aus elektrisch leitenden Polymeren **(12)** mit einem definierten Flächenwiderstand, **dadurch gekennzeichnet, dass** die Differenz zwischen den Flächenwiderständen größer als 100 kΩ / □ ist und die Verbindungen **(1; 22; 33)** mit Produkten **(3; 4; 6; 7)** verbunden sind.

2. Sicherheitsmerkmale nach Anspruch 1, **dadurch gekennzeichnet, dass** der Flächenwiderstand der flächenhaft oder streuhaft metallisierten Applikationen **(13)** größer ist als 200 kΩ / D.

3. Sicherheitsmerkmale nach Anspruch 1, **dadurch gekennzeichnet, dass** der Flächenwiderstand von elektrisch leitenden Polymeren **(12)** in einer Größenordnung von 15 - 100 kΩ / □ liegt.

4. Sicherheitsmerkmale nach Anspruch 1, **dadurch gekennzeichnet, dass** ein oder mehrere Substrate **(10),** elektrisch leitende Polymere **(12)** und flächenhaft oder streuhaft metallisierte Applikationen **(13)** wahlweise untereinander austauschbar angeordnet sind.

5. Verbindungen **(1; 22; 33)** nach Anspruch 1, **dadurch gekennzeichnet, dass** die Verbindungen **(1; 22; 33)** wahlweise Schutzschichten **(14),** Trennmittel **(9)** oder Kleberschichten **(15)** enthalten und diese untereinander austauschbar sind.

6. Verbindungen **(1; 22; 33)** nach Anspruch 5, **dadurch gekennzeichnet, dass** das Trennmittel **(9)** vorzugsweise eine silikonisierte Schicht oder ein Transferband **(16)** ist und mit Justagemitteln **(8),** beispielsweise Perforationen, Magnetspuren, optischen Marken oder auch mit deren Kombination ausgestattet ist.

7. Verbindungen **(1; 22; 33)** nach Anspruch 1, **dadurch gekennzeichnet, dass** die Verbindungen **(1; 22; 33)** Primer **(11)** enthalten, wobei Primer **(11)** Substrate **(10)** glätten und Haftvermittler sind.

8. Sicherheitsmerkmale nach einem oder mehreren der vorhergehenden Ansprüche, **dadurch gekennzeichnet, dass** elektrisch leitende Polymere **(12),** flächenhaft oder streuhaft metallisierte Applikationen **(13),** Substrate **(10),** Schutzschichten **(14)** und Primer **(11)** wahlweise als Kodiermittel angeordnet sind.

9. Sicherheitsmerkmale nach einem oder mehreren der vorhergehenden Ansprüche, **dadurch gekennzeichnet, dass** die Kodiermittel mit elektrischen und/oder optischen und/oder magnetischen Wirkweisen ausgestattet sind.

10. Sicherheitsmerkmale nach einem oder mehreren der vorhergehenden Ansprüche, **dadurch gekennzeichnet, dass** die elektrisch leitenden Polymere **(12)** partiell oder flächenmoduliert oder partiell-flächenmoduliert appliziert sind.

11. Sicherheitsmerkmale nach einem oder mehreren der vorhergehenden Ansprüche, **dadurch gekennzeichnet, dass** der Flächenwiderstand der elektrisch leitenden Polymere **(12)** eine lesbare, insbesondere mittels kapazitiver Kopplung detektierbare Kodierung ist.

12. Sicherheitsmerkmale nach einem oder mehreren der vorhergehenden Ansprüche, **dadurch gekennzeichnet, dass** die flächenhaft oder streuhaft metallisierten Applikationen **(13)** partiell oder flächenmoduliert oder partiell-flächenmoduliert appliziert sind.

13. Sicherheitsmerkmale nach einem oder mehreren der vorhergehenden Ansprüche, **dadurch gekennzeichnet, dass** der Flächenwiderstand der flächenhaft oder streuhaft metallisierten Applikationen **(13)** eine lesbare, insbesondere mittels kapazitiver Kopplung detektierbare Kodierung ist.

14. Sicherheitsmerkmale nach einem oder mehreren der vorhergehenden Ansprüche, **dadurch gekennzeichnet, dass** die Kodiermittel physikalisch oder chemisch beeinflussbar sind.

15. Sicherheitsmerkmale nach einem oder mehreren der vorhergehenden Ansprüche, **dadurch gekennzeichnet, dass** die Kodiermittel durch Energiezuführung, insbesondere in Form von sichtbarem Licht, UV-, IR- oder Wärmestrahlung als Sicherheitsmerkmal in den Verbindungen **(1; 22; 33)** und/oder beim Zusammenfügen mit den Produkten **(3; 4; 6; 7)** reagieren.

16. Sicherheitsmerkmale nach einem oder mehreren der vorhergehenden Ansprüche, **dadurch gekennzeichnet, dass** die Kodiermittel aus Komponenten einer Reaktionsfarbe bestehen und erst durch Kontaktierung der Komponenten miteinander reagieren.

17. Sicherheitsmerkmale nach einem oder mehreren der vorhergehenden Ansprüche, **dadurch gekennzeichnet, dass** die Primer **(11)** partiell oder flächenmoduliert aufgetragen sind.

18. Sicherheitsmerkmale nach einem oder mehreren der vorhergehenden Ansprüche, **dadurch gekennzeichnet, dass** das elektrisch leitende Polymer **(12)** ein Polyethylendioxythiophenpolystyrolsulfonat (PEDT/PSS) ist.

19. Verbindungen **(1; 22; 33)** wie Etikettierungen, Banderolen, Verschlüsse für Blister und flächenhafte Markierungen zum Verbinden von Trennstellen **(8)** an Produkten oder Produktverpackungen zur Identifikation der Originalität von Produkten **(3; 4; 6; 7),** nach mindestens einem der Ansprüche 1 bis 18, **dadurch gekennzeichnet, dass** die Verbindungen **(1; 22; 33)** aus mehreren Teilverbindungen **(30; 31)** bestehen, wobei jede dieser Teilverbindungen **(30; 31)** aus Substraten (10), aus flächenhaft oder streuhaft metallisierten Applikationen **(13)** mit einem definierten Flächenwiderstand oder aus elektrisch leitenden Polymeren **(12)** mit einem definierten Flächenwiderstand oder aus Kombinationen dieser besteht und die Differenz zwischen den Flächenwiderständen größer als 100 kΩ / □ ist und die aus Teilverbindungen **(30; 31)** zusammengefügten Verbindungen **(1; 22; 33)** Produkte **(3;4)** oder Produktteile **(6;7)** oder Produktverpackungen kodiert kennzeichnen.

20. Sicherheitsmerkmale nach Anspruch 19, **dadurch gekennzeichnet, dass** ein oder mehrere Substrate **(10),** elektrisch leitende Polymere **(12),** flächenhaft oder streuhaft metallisierte Applikation/en **(13),** Schutzschichten **(14),** Trennmittel **(9),** Justagemittel **(8),** Primer **(11)** und Kleberschichten **(15)** wahlweise untereinander austauschbar und in unterschiedlicher Anzahl in den einzelnen Teilverbindungen **(30; 31)** angeordnet sind.

21. Sicherheitsmerkmale nach den Ansprüchen 19 und 20, **dadurch gekennzeichnet, dass** die Teilverbindungen **(30; 31)** im Schichtaufbau so angeordnet sind, dass sie eigenständige Kodiermittel und im miteinander verbundenen Zustand die Teilverbindungen **(30; 31)** andere zusammengesetzte Kodiermittel enthalten.

22. Sicherheitsmerkmale nach einem oder mehreren der Ansprüche 19 bis 21, **dadurch gekennzeichnet, dass** Komponenten einer Reaktionsfarbe in den Teilverbindungen **(30; 31)** enthalten sind und erst durch Kontaktierung der Teilverbindungen **(30; 31)** die Komponenten zu einem Kodierungsmittel miteinander reagieren.

23. Sicherheitsmerkmale nach einem oder mehreren der vorhergehenden Ansprüche 1 bis 22, **dadurch gekennzeichnet, dass** die Verbindungen **(1; 22; 33)** und/oder die Teilverbindungen **(30; 31)** Kodiermittel enthalten und diese in unterschiedlichen Flächenrichtungen partiell oder flächenmoduliert oder partiell-flächenmoduliert angeordnet sind.

## Claims

1. Security features, preferably connections (1; 22; 33), such as labels, revenue seals, closures for blister packs and surface markings for connecting dividing points (8) on products or product packs for identification of the originality of products (3; 4; 6; 7), comprising substrates (10), surface or randomly metallized applications (13) having a defined surface resistance and electrically conductive polymers (12) having a defined surface resistance, **characterized in that** the difference between the surface resist ances is greater than 100 kΩ/□ and the connections(1; 22; 33) are joined to products (3; 4; 6; 7).

2. Security features according to Claim 1, **characterized in that** the surface resistance of the surface or randomly metallized applications (13) is greater than 200 kΩ/□.

3. Security features according to Claim 1, **characterized in that** the surface resistance of electrically conductive polymers (12) is of the order of magnitude of 15 - 100 kΩ/□.

4. Security features according to Claim 1, **characterized in that** one or more substrates (10), electrically conductive polymers (12) and surface or randomly metallized applications (13) are arranged such that they can be interchanged with one another as desired.

5. Connections (1; 22; 33) according to Claim 1, **characterized in that** the connections (1; 22; 33) optionally contain protective layers (14), release agents (9) or adhesive layers (15) and these can be interchanged with one another.

6. Connections (1; 22; 33) according to Claim 5, **characterized in that** the rele ase agent (9) is preferably a siliconized layer or a transfer tape (16) and is equipped with adjusting means (8), for example perforations, magnetic tracks, optical marks or else with their combination.

7. Connections (1; 22; 33) according to Claim 1, **characterized in that** the connections (1; 22; 33) contain primers (11), primers (11) smoothing substrates (10) and being adhesion promoters.

8. Security features according to one or more of the preceding claims, **characterized in that** electrically conductive polymers (12), surface or randomly metallized applications (13), substrates (10), protective layers (14) and primers (11) are optionally arranged as coding means.

9. Security features according to one or more of the preceding claims, **characterized in that** the coding means are equipped with electrical and/or optical and/or magnetic modes of action.

10. Security features according to one or more of the preceding claims, **characterized in that** the electrically conductive polymers (12) are applied partially or with surface modulation or with partial surface modulation.

11. Security features according to one or more of the preceding claims, **characterized in that** the surface resistance of the electrically conductive polymers (12) is a legible code, in particular detectable by means of capacitive coupling.

12. Security features according to one or more of the preceding claims, **characterized in that** the surface or randomly metallized applications (13) are applied partially or with surface modulation or with partial surface modulation.

13. Security features according to one or more of the preceding claims, **characterized in that** the surface resistance of the surface or randomly metallized applications (13) is a legible code, in particular detectable by means of capa citive coupling.

14. Security features according to one or more of the preceding claims, **characterized in that** the coding means can be influenced physically or chemically.

15. Security features according to one or more of the preceding claims, **characterized in that** the coding means react as a result of the supply of energy, in particular in the form of visible light, UV, IR or thermal radiation, as a security feature in the connections (1; 22; 33) and/or when joined together with the products (3; 4; 6; 7).

16. Security features according to one or more of the preceding claims, **characterized in that** the coding means consist of components of a reactive ink and react with one another only by making contact between the components.

17. Security features according to one or more of the preceding claims, **characterized in that** the primers (11) are applied partially or with surface modulation.

18. Security features according to one or more of the preceding claims, **characterized in that** the electrically conductive polymer (12) is a polyethylene dioxythiophene polystyrene sulphonate (PEDT/PSS).

19. Connections (1; 22; 33), such as labels, revenue seals, closures for blister packs and surface markings for connecting dividing points (8) on products or product packs for identification of the originality of products (3; 4; 6; 7), according to at least one of Claims 1 to 18, **characterized in that** the connections(1; 22; 33) consist of a plurality of partial connections (30; 31), each of these partial connections (30; 31) comprising substrates (10), surface or randomly metallized applications (13) having a defined surface resistance, electrically conductive polymers (12) having a defined surface resistance or combinations of these, and the difference between the surface resistances being greater than 100 kΩ/□ and the connections (1; 22; 33) joined together from partial connections (30; 31) identifying products (3; 4) or product parts (6; 7) or product packs in coded form.

20. Security features according to Claim 19, **characterized in that** one or more substrates (10), electrically conductive polymers (12), surface or randomly metallized application(s) (13), protective layers (14), release agents (9), adjusting means (8), primers (11) and adhesive layers (15) can be interchanged with one another as desired and are arranged in different numbers in the individual partial connections (30; 31).

21. Security features according to Claims 19 and 20, **characterized in that** the partial connections (30; 31) are arranged in the layer structure such that they contain independent coding means and, when joined to one another, the partial connections (30; 31) contain other assembled coding means.

22. Security features according to one or more of Claims 19 to 21, **characterized in that** component s of a reactive ink are contained in the partial connections (30; 31) and the components react with one another to form a coding means only after contact has been made between the partial connections (30; 31).

23. Security features according to one or mor e of the preceding claims 1 to 22, **characterized in that** the connections (1; 22; 33) and/or the partial connections (30; 31) contain coding means and these are arranged in different surface directions, partially or with surface modulation or with partial surface modulation.

## Revendications

1. Caractères distinctifs de sécurité, de préférence liaisons (1; 22; 33), par exemple étiquettes, banderoles, fermetures de plaquettes et repères sur toute la surface, pour relier les emplacements de séparation (8) de produits ou d'emballages de produits en vue d'identifier l'origine des produits (3; 4; 6; 7), constitués de supports (10), de métallisations (13) appliquées sur toute la surface ou de manière disséminée, qui présentent une résistance de surface définie ainsi que de polymères électriquement conducteurs (12) dont la résistance de surface est définie, la différence entre les résistances de surface étant supérieure à 100 kΩ/□ et les liaisons (1; 22; 33) étant reliées à des produits (3; 4; 6; 7).

2. Caractères distinctifs de sécurité selon la revendication 1, **caractérisés en ce que** la résistance de surface des métallisations (13) appliquées sur toute la surface ou de manière disséminée est supérieure à 200 kΩ/□.

3. Caractères distinctifs de sécurité selon la revendication 1, **caractérisés en ce que** la résistance de surface des polymères électriquement conducteurs (12) est de l'ordre de 15 à 100 kΩ/□.

4. Caractères distinctifs de sécurité selon la revendication 1, **caractérisés en ce qu'**un ou plusieurs substrats (10), polymères électriquement conducteurs (12) et métallisations (13) appliquées sur toute la surface ou de manière disséminée sont agencés de manière à pouvoir être interchangés facultativement les uns avec les autres.

5. Liaisons (1; 22; 33) selon la revendication 1, **caractérisées en ce que** les liaisons (1; 22; 33) contiennent facultativement des couches de protection (14), de moyens de séparation (9) ou des couches d'adhésif (15) qui peuvent être échangés les uns avec les autres.

6. Liaisons (1; 22; 33) selon la revendication 5, **caractérisées en ce que** le moyen de séparation (9) est de préférence une couche siliconée ou une bande de transfert (16) et est dotée de moyens d'ajustement (8), par exemple de perforations, des boucles magnétiques, des repères optiques ou également de combinaisons de ces moyens.

7. Liaisons (1; 22; 33) selon la revendication 1, **caractérisées en ce que** les liaisons (1; 22; 33) contiennent des couches de fond (11), les couches de fond (11) lissant les substrats (10) ou étant des agents de renforcement de l'adhérence.

8. Caractères distinctifs de sécurité selon l'une ou plusieurs des revendications précédentes, **caractérisés en ce que** des polymères (12) électriquement conducteurs, des métallisations (13) appliquées sur toute la surface ou disséminées sur la surface, des substrats (10), des couches de protection (14) et des couches de fond (11) sont disposés sélectivement pour servir de moyen de codage.

9. Caractères distinctifs de sécurité selon l'une ou plusieurs des revendications précédentes, **caractérisés en ce que** les moyens de codage ont des modes d'action électriques et/ou optiques et/ou magnétiques.

10. Caractères distinctifs de sécurité selon l'une ou plusieurs des revendications précédentes, **caractérisés en ce que** les polymères électriquement conducteurs (12) sont appliqués sur des parties de la surface, avec une modulation en surface ou une modulation dans des parties de surface.

11. Caractères distinctifs de sécurité selon l'une ou plusieurs des revendications précédentes, **caractérisés en ce que** la résistance de surface des polymères électriquement conducteurs (12) forme un codage lisible qui peut être détecté en particulier par couplage capacitif.

12. Caractères distinctifs de sécurité selon l'une ou plusieurs des revendications précédentes, **caractérisés en ce que** les métallisations (13) appliquées sur toute la surface ou disséminées sur la surface sont appliquées par parties ou avec une modulation en surface ou une modulation dans des parties de surface.

13. Caractères distinctifs de sécurité selon l'une ou plusieurs des revendications précédentes, **caractérisés en ce que** la résistance de surface des métallisations (13) appliquées sur la surface ou disséminées sur la surface forment un codage lisible qui peut être détecté en particulier par couplage capacitif.

14. Caractères distinctifs de sécurité selon l'une ou plusieurs des revendications précédentes, **caractérisés en ce que** l'on peut agir physiquement ou chimiquement sur les moyens de codage.

15. Caractères distinctifs de sécurité selon l'une ou plusieurs des revendications précédentes, **caractérisés en ce que** les moyens de codage réagissent par apport d'énergie, en particulier sous la forme de lumière visible, de rayonnement UV, IR ou thermique, comme caractères distinctifs de sécurité dans les liaisons (1; 22; 33) et/ou lors de leur assemblage sur les produits (3; 4; 6; 7).

16. Caractères distinctifs de sécurité selon l'une ou plusieurs des revendications précédentes, **caractérisés en ce que** les moyens de codage sont constitués de composants d'une peinture réactive et ne réagissent les uns avec les autres qu'après que les composants ont été mis en contact mutuel.

17. Caractères distinctifs de sécurité selon l'une ou plusieurs des revendications précédentes, **caractérisés en ce que** les couches de fond (11) sont appliquées sur des parties de surface ou avec une modulation en surface.

18. Caractères distinctifs de sécurité selon l'une ou plusieurs des revendications précédentes, **caractérisés en ce que** le polymère électriquement conducteur (12) est un poly(dioxythiophène éthylène)/polystyrènesulfonate (PEDT/PSS).

19. Liaisons (1; 22; 33), par exemple étiquettes, banderoles, fermetures pour plaquettes et repères sur toute la surface, pour relier des emplacements de séparation (8) sur des produits ou des emballages de produit en vue de d'identifier l'origine de produits (3; 4; 6; 7) selon au moins l'une des revendications 1 à 18, **caractérisées en ce que** les liaisons (1; 22; 33) sont constituées de plusieurs liaisons partielles (30; 31), chacune de ces liaisons partielles (30; 31) étant constituée de substrats (10), de métallisations (13) appliquées sur toute la surface ou disséminées sur la surface et qui présentent une résistance de surface définie, de polymères électriquement conducteurs (12) qui présentent une résistance de surface définie ou de combinaisons de ces éléments, la différence entre les résistances de surface étant supérieure à 100 kΩ/□ et les liaisons (1; 22; 33) assemblées à partir des liaisons partielles (30; 31) caractérisant de manière codée des produits (3; 4) ou des parties (6; 7) de produit ou des emballages de produit.

20. Caractères distinctifs de sécurité selon la revendication 19, **caractérisés en ce qu'**un ou plusieurs substrats (10), polymères électriquement conducteurs (12), métallisations (13) appliquées sur toute la surface ou disséminées sur la surface, couches de protection (14), moyens de séparation (9), moyens d'ajustement (8), couches de fond (11) et couches d'adhésif (15) sont agencés de manière à pouvoir être échangés facultativement les uns avec les autres et en un nombre différent.

21. Caractères distinctifs de sécurité selon les revendications 19 et 20, **caractérisés en ce que** les liaisons partielles (30; 31) sont agencées en une structure de couches qui contient les moyens de codage proprement dits et de telle sorte que les liaisons partielles (30; 31) contiennent d'autres moyens de codage lorsqu'elles sont assemblées les unes aux autres.

22. Caractères distinctifs de sécurité selon l'une ou plusieurs des revendications 19 à 21, **caractérisés en ce que** les liaisons partielles (30; 31) contiennent des composants d'une peinture réactive et **en ce que** les composants ne réagissent ensemble pour fournir un moyen de codage qu'après que les liaisons partielles (30; 31) ont été mises en contact mutuel.

23. Caractères distinctifs de sécurité selon l'une ou plusieurs d es revendications 19 à 22 qui précèdent, **caractérisés en ce que** les liaisons (1; 22; 33) et/ou les liaisons partielles (30; 31) contiennent des moyens de codage, ces derniers étant agencés dans différentes directions de la surface sous forme de parties de surface, avec modulation en surface ou modulation dans les parties de surface.
